# DEMANDE DE BREVET EUROPEEN

(11) **EP 0 059 693 A1**
(43) Date de publication de la demande: **08.09.1982**
(21) Numéro de dépôt: 82830045.9
(22) Date de dépôt: 04.03.1982
(51) Int. Cl.: F26B 15/16

(54) **Récipient mobile pour carreaux composé de plusieurs grilles verticales avec entretoises extractibles**

(30) Priorité: 04.03.1981 IT 1155381 U
(71) Demandeur: GABBRIELLI IMPIANTI di Gabbrielli F. & C. s.a.s., I-50019 Sesto F.no (Firenze) (IT)
(72) Inventeur: Franco, Gabbrielli, I-50019 Sesto F. No (Firenze) (IT)
(74) Mandataire: Martini, Lazzaro

(57) **Abrégé**

Un récipient mobile pour carreaux où chaque entretoise (4) a les extremités insérées libres et passant dans une ouverture (5) des deux montants (3) d'une grille (1) et qui sont fixées aux montants (3) grâce à deux éléments (6) amovibles; une fois qu'un de dits elements (6) est retiré de son logement, l'entretoise (4) correspondante est extractible même pendant l'usage du récipient.

## Description

La présente invention concerne un récipient mobile pour le stockage de carreaux, celui-ci est composé de grilles verticales dont les entretoi ses sont extractibles au travers des montants. On connait l'utilisation de récipients mobiles pour le stockage de carreaux dans les installations de production avec fours monocouche. Ces récipients sont constitués fondamentalement d'une cage formée de plusieurs grilles verticales, op₋ posées, équidistantes, chacune desquelles est composée de deux montants latéraux, verticaux et de nombreuses entretoises horizontales dont les extrémités sont soudées ou, de toute façon, fixées de façon inamovible aux dits montants; les différentes grillessont soutenues au-dessus et/ou au-dessous par un châssis qui peut être suspendu ou tracté; les entretoises de chaque grille sont horizontales, parallèles, avec un pas égal entre elles et également coplanaires à celles des autres grilles. La distance entre une grille et l'autre est telle que l'on peut appuyer les carreaux sur deux entretoises et introduire aussi un transporteur à galets horizontaux pour déplacer les carreaux en phase de chargement et déchargement. Nous aavons qu'au cours de la phase de décharge ment de ces récipients, la voie à galets doit être soulevée ou le récipient doit être abaissé, du pas des entretoises après que tous le carreaux situés sur un rayon aient été retirés; mais il arrive parfois que, pour diverses raisons, un carreau reste sur les galets du transporteur, par conséquence, lorsqu'an le soulève, il heurte contre l'entretoise située au-dessous, entraînant sa propre rupture et la déformation permanente de l'entretoise. .Cet accident détermine l'interruption du cycle de production et l'envoi en réparation du récipient, entrainant un gaspillage de temps et d' argent. La présente invention offre un remède valable au point de vue technique et une économie certaine par rapport aux conséquences qu'entraineraient de tels accidents. Nous sommes parvenus à ce résultat'conformément à l'invention en adoptant l'idée de rendre tou tes les entretoises de chaque grille du récipient, mobiles par rapport aux propres montants afin de permettre la déformation élastique sous une sollicitation à flexion ainsi que leur déplace ment par déboîtement longitudinal au travers des montants, en cas de déformation permanente. Les avantages offerts par la présente invention sont nombreux.

Un premier avantage consiste en la possibilité d'extraire manuellement et sans l'utilisation d'outils, des entretoises endommagées par n'importe quel type d'accident pouvant survenir pen dant les opérations de chargement/déchargement du récipient; cet avantage est encore plus grand si l'on considère que la substitution d'une entretoise déformée avec une neuve peut être faite sur place et en un temps reccord, et donc sans interrompre le cycle de production et sans immobiliser le chariot.

Un autre avantage réside dans la possibilité qu'a chaque entrateoise de se plier élastiquement par effet de sollicitations verticales sa- chant que, les extrémités n'étant pas soudées ou emboîtées dans les montants, celle-ci a la liberté maximum de mouvement.

Un ultérieur avantage est que la réalisation est facile et que le coût de fabrication est bas.

Un autre avantage est que la nécessité d'avoir un récipient de rechange peut être évitée. L'invention est exposée ci-après plus en détail à l'aide des dessins annexés, représentant seulement un mode d'exécution.

La fig. 1 représente la vue de face d'un récipient suspendu pour carreaux composé de grilles verticales avec entretoises horizontales extrac tibles conformément à l'invention; la Fig. 2 représente la vue latérale du récipient de la Fig. 1 en position de chargement et déchargement des carreaux (7) à l'aide d'un transporteur à galets (8); la Fig. 3 représente, en vue axonométrique, le détail d'un montant avec une entretoise extractible du récipient de la Fig. 1; la Fig. 4 représente, en coupe horizontale, le détail d'un dispositif pour maintenir l'entretoise de la Fig. 3 dans le montant. Les figures représentent un récipient mobile pour carreaux constitué essentiellement de une multiplicité de grilles (1) verticales, fixées au-dessus à un châssis (2) suspendu, dont chacune des grilles (1) comprend deux montants (3) latéraux, verticaux et un bon nombre d'entretoises (4) horizontales, réalisées en tube mobilier en coupe rectangulaire, chaque entretoise est coplanaire à une entretoise des autres grilles; les montants (3) de chaque grille sont en coupe en C avec le côté ouvert dirigé aers l'extérieur et chaque entretoise (4) est insérée passant dans une ouverture (5) pratiqué dans l'âme des montants et avec les deux extrémités de celle-ci dépassant vers l'extérieur bien que restant comprises entre les montants; chaque entretoise (4) est logée entre les deux montants (3) grâce à deux éléments élastiques (6) avec coupe en U, chacun desquele est inséré avec forçage élastique entre les deux ailes du montant (3) à travers le côté ouvert de celui-ci. Une fois qu'un de dits éléments (6) est retiré de son logement, l'entretoise (4) correspondante est extractible par déboîtement à travers le côté ouvert dumontant (3) et peut être substituée avec une autre égale.

## Revendications

1) Récipient mobile pour carreaux composé de plusieurs grilles (1) verticales, chacune est constituée de deux montants (3) latéraux, vetti caux et de plusieurs entretoises (4) horizontales, caractérisé par le fait que chaque entretoise (4) a les extrémités logées d'une façon amovible et dépassant lees deux montants (3) de manière à la rendre mobile et extractible par déboîtement.

2) Récipient mobile pour carreaux selon la revendication 1) caractérisé par le fait que lesdits montants (3) sont en coupe en C et avec le côté opposé au côté auvert pourvu d'une ouverture (5) en correspondance de chaque entretoise (₄).

3) Récipient mobile pour correaux selon la revendication 1) caractérisé par le fait que lesdites entretoises(4) ont une tell longueur à maintenir les extrémités comprises entre les montants (3).

4) Récipient mobile pour carreaux selon la revendication 1) caractérisé par le fait qu'il comprend un élément élastique (6) fixé au montant (3) d'une façon amovible et en tête de chaque entretoise (4) de telle façon que l'entretoise (4) est fixée au montant (3).
